# FASCICULE DE BREVET EUROPEEN

(11) **EP 4 352 413 B1**
(45) Date de publication et mention de la délivrance du brevet: **07.05.2025**
(21) Numéro de dépôt: 22734025.4
(22) Date de dépôt: 02.06.2022
(51) Int. Cl.: F23G 5/44

(54) **DISPOSITIF D'ALIMENTATION D'UN RÉCIPIENT POUR INSTALLATION DE TRAITEMENT THERMIQUE DE DÉCHETS**
VORRICHTUNG ZUR ZUFÜHRUNG EINES BEHÄLTERS FÜR EINE ANLAGE ZUR WÄRMEBEHANDLUNG VON ABFÄLLEN
DEVICE FOR FEEDING A CONTAINER FOR AN INSTALLATION FOR THE HEAT TREATMENT OF WASTE

(30) Priorité: 08.06.2021 FR 2106002
(43) Date de publication de la demande: 17.04.2024
(73) Titulaire: Orano Recyclage, 92320 Châtillon (FR); Commissariat à l'Energie Atomique et aux Energies Alternatives, 75015 Paris (FR)
(72) Inventeur: QUIDOR, Gilles, 14400 Ranchy (FR); ROCHER, Pascal, 50100 Chèrbourg-en-Cotentin (FR); DIDIERLAURENT, Régis, 30400 Villeneuve-les-Avignon (FR); AMISSE, Jean-Yves, 78200 Magnanville (FR); DAVID, Laurent, 75015 Paris (FR); HOLLEBECQUE, Jean-François, 30400 Villeneuve-les-Avignon (FR)
(74) Mandataire: Brevalex
(86) Numéro de dépôt international: PCT/FR2022/051043
(87) Numéro de publication internationale: WO 2022/258914

(56) Documents cités:
- JP-A- 2014 134 350
- JP-A- S6 111 519
- US-A1- 2005 263 108

## Description

L'invention présente concerne un dispositif d'alimentation pour une installation de traitement thermique de déchets.

Les procédés de traitement thermique dont il est question ici sont notamment destinés à conditionner certains produits dangereux, typiquement des déchets de l'industrie nucléaire, dans une matrice adaptée avant de les entreposer. Ils sont menés dans des récipients associés à des moyens de chauffage qui portent leur contenu à haute température. Ces procédés thermiques peuvent être les suivants : un procédé de vitrification en deux étapes avec calcination des déchets puis fusion avec une fritte de verre dans un pot de fusion avant écoulement dans un conteneur en vue d'un entreposage et d'un stockage ultérieur, ou d'un procédé de vitrification en creuset froid, ou encore d'un procédé selon lequel le traitement thermique des déchets et du matériau de la matrice sont portés en température directement dans le conteneur destiné à être entreposé et stocké. Les récipients considérés ici et dénommés ainsi dans la suite de la description sont globalement des équipements dans lesquels les déchets ou la matière de la matrice seront alimentés, par exemple un pot, un creuset, un calcinateur, un conteneur, etc.

Certaines difficultés techniques inhérentes à ces procédés sont relatives à l'alimentation des déchets dans l'installation dans laquelle le procédé de traitement thermique est mis en œuvre. Il est habituel de disposer une manchette verticale au-dessus du récipient, de l'accoster à une ouverture de sommet d'un des récipients par un mouvement descendant de la manchette pour garantir le confinement de l'installation, éviter la dispersion des gaz et des particules volatiles dans l'environnement et de verser les déchets et produits alimentant le procédé de traitement thermique par des conduits respectifs qui aboutissent à l'intérieur de la manchette. Les produits alimentant le procédé de traitement thermique sont ici définis comme tous les ingrédients mélangés pour mettre en œuvre les procédés de traitement thermique, donc à la fois les produits dangereux, c'est-à-dire les déchets, et la matière de la matrice de conditionnement, cette dernière pouvant être constituée de précurseurs de la matrice, notamment des précurseurs verriers. Cette matière est souvent une fritte de verre, et les déchets sont de natures très diverses, mais une partie importante est visqueuse, collante, très finement fragmentée, ou pulvérulente. Tous ces produits sont susceptibles d'encrasser la face intérieure de la paroi de la manchette au lieu de tomber dans le récipient. Ce risque d'encrassement est accru par les dégagements de gaz pendant le traitement thermique, qui remontent dans la manchette avant d'être évacués, et qui comprennent des fumées fortement chargées en impuretés, particules qui peuvent se déposer sur la face intérieure de la paroi de la manchette. Un tel encrassement nuit à la durée de service de la manchette, qui risque de ne plus fonctionner, ou de ne plus permettre un écoulement convenable vers le récipient ou encore de se boucher ; il existe également un risque quant à la sécurité autour de l'installation après la déconnexion du récipient, surtout si les produits déposés dans la manchette se dispersent dans l'environnement.

D'autres difficultés concernent l'accostage de la manchette autour de l'ouverture du récipient, qu'on voudrait complètement hermétique afin de maintenir une étanchéité à l'égard des gaz tout en maintenant le contenu du récipient dans celui-ci pendant le traitement thermique, mais qui est en réalité difficile à bien exécuter car il doit être accompli à distance par des actionneurs pilotés à distance, et les dilatations thermiques importantes produites pendant le traitement thermique risquent toujours de fausser l'ajustement obtenu à froid.

Un objet principal de l'invention est donc de lutter contre l'encrassement de la face intérieure de la paroi de la manchette et d'autres surfaces du dispositif, tout en facilitant l'accostage de la manchette sur le récipient.

Sous une forme générale, l'invention est relative à un dispositif d'alimentation d'un récipient pour une installation de traitement thermique et de conditionnement de déchets, comprenant une manchette ayant une ouverture inférieure à accoster à une ouverture supérieure du récipient, une première ligne d'alimentation en déchets à traiter se raccordant à la manchette et y pénétrant, la manchette contenant un outil de raclage de sa face intérieure, caractérisé en ce que l'outil de raclage est un fourreau d'axe parallèle à la manchette et formant une section terminale de la première ligne d'alimentation, et le dispositif comprend un support du fourreau, le support étant doté d'un mécanisme d'excentration motorisé auquel le fourreau est suspendu, le mécanisme d'excentration déplaçant le fourreau dans des orbites où il est adjacent à la face intérieure de la manchette.

L'outil de raclage réduit ou empêche l'encrassement de la manchette. Il peut être actif pendant les opérations de traitement thermique pour racler les produits d'encrassement, avant leur solidification.

Comme il coïncide avec une ligne d'alimentation déjà présente dans les dispositifs connus (où la ligne d'alimentation est cependant immobile et séparée de la paroi de la manchette), l'outil ne complique pas le dispositif ni ne gêne l'écoulement des produits d'alimentation du procédé de traitement thermique lorsqu'ils sortent des lignes d'alimentation pour être dirigés vers le récipient, ni l'évacuation des gaz. Le document JP 2014-134350 A concerne au contraire un dispositif où les lignes d'alimentation des constituants d'un mélange à traiter dans un convertisseur sont occupées par des vrilles tournantes dont la rotation empêche les constituants d'adhérer à la paroi des lignes d'alimentation. Ces outils ont l'inconvénient de compliquer le dispositif et d'occuper toute la section des lignes d'alimentation, entravant donc le libre écoulement des constituants le long des lignes. La conception ne convient pas à une manchette d'accostage à un récipient, qui est occupée par une ou plusieurs lignes d'alimentation parcourues par les constituants respectifs d'un mélange à traiter. On citera aussi JP S61-11519 A, qui décrit une installation d'acheminement de déchets pouvant être notamment munie d'une vrille tournante et d'une roue à palettes pour faire avancer les déchets, sans que la vrille tournante semble avoir un effet de raclage.

Une construction permettant favorablement l'excentration du fourreau et son déplacement transversal, sans nuire à l'étanchéité du dispositif, est caractérisée en ce que le fourreau se prolonge au-delà de la manchette dans un sens opposé à l'ouverture inférieure, à travers une platine d'étanchéité à une extrémité supérieure de la manchette, la platine d'étanchéité comprenant une plaque mobile liée au fourreau, et une plaque fixe liée à la manchette et devant laquelle la plaque mobile se déplace, la plaque fixe étant dotée d'une ouverture de passage du fourreau plus large que le fourreau, et un dispositif d'étanchéité relie la plaque fixe à la plaque mobile.

Dans une réalisation concrète, le mécanisme d'excentration comprend une roue dentée d'engrenage à laquelle le fourreau est suspendu, sans être coaxial à un axe de rotation de ladite roue dentée.

Le raclage est fortement amélioré si (d'après une réalisation particulièrement préférée) le mécanisme d'excentration est agencé pour faire aussi tourner le fourreau autour de lui-même.

Une construction appropriée comprend alors un engrenage entre une roue dentée fixée au fourreau et une couronne dentée fixée au mécanisme d'excentration, et le fourreau est monté tournant dans la roue dentée d'engrenage, à laquelle il est suspendu.

Le raclage est facilité si le fourreau porte une excroissance, notamment une lame hélicoïdale, sur sa face extérieure et peut ainsi repousser les produits d'encrassement vers le bas à mesure qu'il les détache, en tournant autour de lui-même.

La nature souvent visqueuse et collante ou encore pulvérulente des déchets à traiter peut aussi imposer des précautions pour éviter des encrassements ou des bouchages ailleurs que dans la manchette. C'est ainsi que dans un mode particulier de réalisation, l'invention est caractérisée en ce que la première ligne d'alimentation contient au moins une vrille tournante (dite « queue de cochon ») pour faire avancer ou accompagner les déchets à traiter.

Ainsi, une partie de la première ligne d'alimentation est constituée d'une section verticale contenant une vrille, ou convoyeur hélicoïdal, qui doit suivre les éventuels mouvements orbitaux du fourreau, ce qui peut être obtenu si, en liaison à certaines caractéristiques optionnelles déjà mentionnées, la vrille se prolonge au-delà du fourreau dans le sens opposé à l'ouverture inférieure de la manchette, est suspendue à un second mécanisme d' excentration motorisé, synchronisé avec le mécanisme d'excentration auquel le fourreau est suspendu, et est animée en rotation par un moteur monté sur le second mécanisme d'excentration.

La synchronisation peut être assurée si par exemple le mécanisme d'excentration auquel le fourreau est suspendu et le second mécanisme d'excentration sont reliés mécaniquement entre eux et animés par un même moteur.

Les lignes d'alimentation sont en général formées de plusieurs sections successives raccordées entre elles. Une construction de la première ligne d'alimentation, compatible avec la disposition mobile de l'extrémité du fourreau dans la manchette, est caractérisée en ce que la première ligne d'alimentation comprend une section amont, faisant un angle avec la section terminale et raccordée à la section terminale par un boîtier déversoir, la section terminale étant dotée d'un entonnoir à son sommet, qui est raccordé à une face inférieure percée du boîtier déversoir, le fourreau étant mobile sous le boîtier déversoir.

Cette construction est aussi avantageuse car elle autorise des mouvements de translation du fourreau dans la manchette suivant leur direction axiale, afin de descendre le fourreau au bout de la manchette et même dans le récipient après l'accostage, et de réduire ainsi les encrassements de la manchette par les déchets à traiter arrivant par la première ligne d'alimentation.

Si le fourreau est coulissant dans la direction axiale de la manchette, la section amont est avantageusement basculante en étant articulée, à ses deux extrémités, à un point fixe du dispositif et à une paroi du boîtier déversoir.

Comme le fourreau, la section amont peut être équipée d'une vrille tournante motorisée ; elle peut en outre être raccordée, à une extrémité opposée au boîtier déversoir, à une trémie de déversement des déchets à traiter.

Le dispositif comprend, dans bien des applications, une seconde ligne d'alimentation du récipient, en la matière d'une matrice de conditionnement des déchets, cette seconde ligne débouchant dans la manchette. D'autres applications comportent toutefois une seule ligne d'alimentation, dans laquelle les déchets et la matière de la matrice de conditionnement sont transportés, éventuellement après avoir été mélangés ; l'invention n'en est pas modifiée.

Une autre disposition optionnelle, dont l'intérêt est de permettre un nettoyage supplémentaire de la manchette si le raclage par l'outil de l'invention ne suffit pas, est caractérisée en ce que la manchette est composée de deux parties en prolongement, démontables l'une de l'autre et équipées de circuits distincts de fluide de refroidissement, dont une partie inférieure comprenant l'ouverture inférieure, et une partie supérieure dans laquelle débouchent la seconde ligne d'alimentation et une ligne d'évacuation de produits gazeux de vitrification.

D'autres précautions pour assurer le bon déroulement des opérations de traitement thermique s'appliquent au besoin à la seconde ligne d'alimentation, qui est alors pourvue d'un racleur de sa face interne.

Ce racleur peut toutefois être bien différent de l'outil de raclage dont il a été question : une construction, avantageuse par sa simplicité, consiste en un ringard coulissant dans une section de la seconde ligne d'alimentation adjacente à la manchette, et logé dans un prolongement de ladite section de la seconde ligne d'alimentation, au-delà d'une section amont de la seconde ligne d'alimentation faisant un angle avec ladite section adjacente à la manchette.

Les raclages peuvent aussi être complétés par des rinçages. C'est ainsi que le ringard ci-dessus est avantageusement traversé par un perçage et un conduit de liquide de rinçage.

Afin de faciliter les manœuvres d'accostage, il est préconisé que la manchette comprenne une partie principale tubulaire rigide et un dispositif d'accostage, le dispositif d'accostage comprenant un manchon d'accostage entourant la partie principale en la prolongeant vers le bas, comprenant l'ouverture inférieure de la manchette, monté sur la partie principale et mobile le long de la partie principale.

L'accostage est rendu plus facile, et moins sensible aux dilatations thermiques, si le manchon d'accostage comprend une portion compressible en direction de mobilité du manchon d'accostage.

Un moyen de rinçage d'un volume annulaire entre le manchon d'accostage et la partie principale de la manchette permet alors, s'il existe, de diminuer les pollutions, notamment liées aux particules volatiles polluantes, et les encrassements pénétrant dans ce volume, surtout à cause des fumées du traitement thermique montant dans la manchette.

Dans une réalisation importante, la portion compressible est un soufflet, et le moyen de rinçage comprend des conduits d'entrée dans le volume annulaire qui surplombent le soufflet, dirigés radialement vers la partie principale de la manchette et produisant des rebondissements ou projections de liquide de rinçage radialement vers l'extérieur et vers le soufflet.

On peut aussi ajouter, encore pour combattre les pollutions et encrassements dans ce volume, un conduit d'injection de gaz de surpression dans un volume annulaire entre le manchon d'accostage et la partie principale de la manchette.

Le guidage du dispositif d'accostage est obtenu si le manchon d'accostage comprend un fourreau d'accostage coulissant sur la partie principale de la manchette, et des actionneurs de mouvement du fourreau d'accostage reliant le fourreau d'accostage à la partie principale de la manchette.

On peut alors ajouter un conduit d'injection de gaz de balayage dans un volume annulaire compris entre le fourreau d'accostage et la partie principale de la manchette, afin encore d'empêcher l'arrivée de fumées chargées de particules polluantes.

Enfin, des vérifications du déroulement du procédé sont rendues possibles par un conduit de prise de pression comprenant des moyens de rinçage, s'étendant dans une paroi de la manchette le long de la manchette, et débouchant à un bord inférieur de la manchette ; ou par un moyen de mesure de niveau de remplissage du récipient, disposé à travers la manchette.

L'invention sera maintenant décrite dans le détail de ses aspects, caractéristiques et avantages au moyen des figures suivantes, qui en illustrent une réalisation particulière, non exclusive d'autres, et qui représentent :
Figure 1 : une vue générale d'une installation particulière de traitement thermique, à savoir de vitrification « in can », c'est-à-dire directement dans le conteneur destiné à l'entreposage et au stockage, dans laquelle le dispositif d'alimentation selon l'invention peut être employé ;
Figure 2 : une vue générale du dispositif d'alimentation dans un état sans accostage du récipient (« queue de cochon » relevée) ;
Figure 3 : une autre vue générale du même, dans l'état d'accostage du récipient (« queue de cochon » engagée dans le récipient) ;
Figure 4 : le fourreau isolé ;
Figure 5 : le sommet du fourreau, en coupe ;
Figure 6 : le dispositif de support et de motorisation du fourreau, en représentation générale ;
Figure 7 : une vue détaillée, en coupe et perspective, d'une partie de ce dispositif ;
Figure 8 : certains engrenages de ce dispositif ;
Figure 9 : le sommet de la manchette, en coupe et perspective ;
Figure 10 : le dispositif de support et de motorisation, et les parties voisines du dispositif, en coupe ;
Figure 11 : la configuration du dispositif et du récipient à l'état sans accostage ;
Figure 12 : la configuration, à l'état d'accostage ;
Figure 13 : une vue partielle du fourreau en coupe ;
Figure 14 : la seconde ligne d'alimentation, à l'état normal ;
Figure 15 : cette ligne, pendant un raclage ;
Figure 16 : des détails du dispositif d'accostage ;
Figure 17 : d'autres détails du dispositif d'accostage ;
Figure 18 : un dispositif d'inspection.

La figure 1 représente une installation de vitrification. Des récipients de vitrification de déchets radioactifs sont appelés pots 1, et ils sont successivement apportés dans un four 2 composé ici de deux moitiés semi-cylindriques qu'on peut rapprocher l'une de l'autre pour enserrer un pot 1. Les pots 1 ont un col 3, muni d'une ouverture supérieure 4 délimitée par une bride 5 plate, à leur sommet. Ce sont en réalité des creusets résistant aux températures très élevées produites pendant les opérations de vitrification. Le four 2 peut être à chauffage de type résistif. Son couvercle supérieur 6 (partagé entre les deux moitiés) comporte une ouverture centrale 7 sous laquelle se trouve le col 3 du pot 1 enserré par le four 2 pendant une opération de vitrification. Une station de pré-chargement des pots 1, étrangère à l'invention, porte la référence 8.

On va maintenant s'intéresser à un dispositif d'alimentation 9 adjacent au four 2 ; la figure 1 illustre qu'il comporte notamment : une manchette 10, qui comprend principalement un tube cylindrique vertical ouvert vers le bas et qui s'étend, à l'état disjoint du dispositif précédant une vitrification, en face du col 3 du pot 1 enserré à peu de distance au-dessus de lui ; sur la gauche de cette figure 1, apparaissent des moyens 12 de traitement des gaz issus des opérations de vitrification, selon des caractéristiques connues de l'homme du métier et qui ne font pas partie de l'invention.

Le détail du dispositif d'alimentation 9 apparaît mieux à la figure 2. Il comprend une ligne d'alimentation 11 en déchets à traiter, composée d'un fourreau vertical 16 contenant une vrille 18 qui y tourne, qui est en forme d'hélice aux spires rapprochées et peu inclinées (« queue de cochon »), d'une trémie 14 à partir de laquelle les déchets sont soutirés et d'une section oblique 15 raccordé au fourreau vertical 16. De manière optionnelle comme représenté sur la figure 2, la section oblique 15 contient une vrille 17 qui y tourne, également du type « queue de cochon ».

Grâce à ces moyens, le contenu de la première ligne d'alimentation 11 est forcé à avancer et à descendre avant de choir dans l'ouverture 4 du pot 1 situé au-dessous de la manchette 10. La section oblique 15 et le fourreau 16 se raccordent l'une à l'autre par un boîtier déversoir 19. Un dispositif de motorisation 20 s'étend au-dessus de la manchette 10. Le tube principal rigide de la manchette 10 est composé d'une partie inférieure 21 et d'une partie supérieure 22 qui prolonge la précédente vers le haut, et qui lui est reliée par un assemblage de brides boulonnées 23.

Une seconde ligne d'alimentation 24, destinée à alimenter le pot 1 en une fritte de verre qui constitue la matière de la matrice de conditionnement pour obtenir le produit final vitrifié, débouche dans la partie supérieure 22, de même qu'une ligne d'extraction des gaz 25, à une altitude un peu supérieure. La seconde ligne d'alimentation 24 comprend notamment une section verticale 26, une section oblique descendante 27 qui raccorde la section verticale 26 à la manchette 10, et un prolongement 28 de la section oblique descendante 27 qui s'étend, par rapport à celle-ci, du côté opposé à la manchette 10. L'invention pourrait être appliquée à des dispositifs dépourvus d'une telle seconde ligne d'alimentation, si tous les produits à traiter sont introduits par la même ligne d'alimentation.

La partie inférieure 21 de la manchette 10 comprend sur sa face extérieure un dispositif d'accostage 29 sur la collerette 5 du pot 1, et à laquelle appartient l'ouverture inférieure 109 de la manchette 10 ; le tube cylindrique composé de la partie inférieure 21 et de la partie supérieure 22 s'arrête un peu au-dessus de l'ouverture inférieure 109.

Ces différents éléments principaux de l'invention seront décrits tour à tour dans la description qui vient.

La figure 2 illustre le dispositif d'alimentation 9 à un état complètement levé, où il ne touche pas la collerette 5. La figure 3 le représente à l'état complètement baissé, caractérisé par une expansion du dispositif d'accostage 29 vers le bas, qui lui fait atteindre la collerette 5 avec un effort de compression, et par une descente du fourreau 16, qui projette son extrémité inférieure dans le col 3 du pot 1 ; le dispositif de motorisation 20 est aussi descendu, et la section oblique 15 s'est inclinée vers le bas en s'approchant du fourreau 16 ; elle est pour cela articulée via une rotule 30 au boîtier déversoir 19, et à un pivot horizontal 31 monté à un emplacement fixe du dispositif d'alimentation 9, à son extrémité opposée. L'état de la figure 2 correspond aux phases de changement de pot 1, que le dispositif d'alimentation 9 dégage ; et l'état de la figure 3 correspond aux phases des opérations de vitrification, où une étanchéité est réalisée entre le dispositif d'alimentation 9 et le pot 1.

Le fourreau 16 est représenté aux figures 4 et 5. Il porte une hélice 32 sur la face extérieure de sa paroi cylindrique, dont les spires sont fortement inclinées et assez éloignées les unes des autres. Son extrémité supérieure porte un entonnoir 33 d'entrée dont la face supérieure est une collerette plate 34. La paroi du fourreau 16 est double et refroidie par circulation de fluide dans des conduits 35 (visibles à la figure 5) formant une cavité de refroidissement interne, et qui débouchent un peu au-dessous de l'entonnoir 33 dans une boîte à eau 36 qui entoure de façon étanche la partie du fourreau 16 située à cette hauteur. Comme le fourreau 16 tourne autour de lui-même mais que la boîte à eau 36 est immobile en rotation, une circulation permanente du fluide de refroidissement est maintenue en pourvoyant la boîte à eau 36 d'une chambre d'entrée d'eau 37 et d'une chambre de sortie d'eau 38 qui sont toutes deux circulaires mais à des altitudes différentes, et dans lesquelles les extrémités d'entrée 98 et de sortie 99 des conduits 35, à des altitudes correspondantes, débouchent constamment. Le fourreau 16 est maintenu par un premier excentrique denté 39 d'axe horizontal tout en pouvant y tourner autour de lui-même, et il s'étend vers le bas en traversant un perçage 40 du premier excentrique denté 39. Le fourreau 16 porte enfin une roue dentée 41 qui s'étend autour de sa face extérieure, et une couronne 95 un peu au-dessus de la roue dentée 41, à laquelle elle est concentrique. Si cependant la roue dentée 41 est fixe par rapport au fourreau 16, la couronne 95 lui est reliée par un roulement 96 et peut donc tourner autour de lui. De plus, la couronne porte des axes 97 de rotation de pignons dentés 42 (visibles sur figure 8) qui engrènent avec la roue dentée 41. Des paliers 100 sont disposés entre le premier excentrique denté 39 et le fourreau 16 pour assurer que celui-ci reste centré dans le perçage 40, et tourne sans effort important par rapport au premier excentrique denté 39.

Le dispositif de motorisation 20 est maintenant décrit au moyen des figures 6 à 8. Il comprend un support 44, soutenu par une paire de vérins 45 verticaux montés sur la partie supérieure 22 de la manchette 10, et qui peuvent donc soulever le support 44 et tout le dispositif de motorisation 20 au-dessus de la manchette 10 (ce qui est illustré sur cette figure et correspond à l'état levé du fourreau 16 illustré à la figure 2), ou abaisser le support 44 en le posant sur le sommet 46 de la manchette 10 (ce qui correspond à l'état baissé du fourreau 16 illustré à la figure 3) ; des colonnettes de guidage 47, verticales et fixées sous le support 44, maintiennent sa position horizontale en glissant dans des perçages d'une collerette 48 équipant le sommet 46.

Le support 44 porte une couronne dentée 49, un premier moteur 50, et le boîtier déversoir 19, qui lui sont fixés ; il porte encore le premier excentrique denté 39 par l'intermédiaire d'une couronne d'entraînement 101, et un second excentrique denté 51, ayant les mêmes caractéristiques de dimension et de denture que le premier excentrique denté 39, coaxial et parallèle à lui, et pourvu d'un bout d'arbre 52 tournant dans un logement cylindrique 102 établi sur une face de sommet 53 du boîtier déversoir 19. Le bout d'arbre 52 est soutenu par une face de fond 103 du logement cylindrique 102. La vrille 18 est suspendue au second excentrique denté 51 et fixée à lui (visible sur la figure 10), et elle s'étend à travers le boîtier déversoir 19 en passant par un perçage 54 de la face de sommet 53, puis elle s'étend dans le fourreau 16. Le second excentrique denté 51 porte aussi un second moteur 55, qui anime la vrille 18 en rotation par un engrenage 56 (figure 2). Le premier moteur 50 entraîne la couronne d'orientation 101, d'axe de rotation vertical, et le premier excentrique denté 39. Ce dernier 39 engrène avec un premier pignon d'entraînement 58 d'axe vertical, et il entraîne encore un second pignon d'entraînement 59 au-dessus du précédent, semblable et uni à celui-ci par un arbre vertical de synchronisation 60. A l'exception de la vis sans fin 57, tous les pignons et autres mécanismes dentés ont des axes de rotation parallèles entre eux et aux axes de la manchette 10 et du fourreau 16, c'est-à-dire verticaux. Comme les pignons d'entraînement 58 et 59 sont identiques et superposés, que les excentriques dentés 39 et 51 sont aussi identiques et superposés, les rotations du premier moteur 50 produisent des mouvements orbitaux circulaires identiques pour le fourreau 16 et sa vrille (« queue de cochon ») 18, qui les déplacent donc à l'unisson dans la manchette 10, la vrille 18 restant centrée dans le fourreau 16. L'orbite des mouvements maintient le fourreau 16 adjacent à la face intérieure de la manchette 10, ce qui la racle et enlève les dépôts de matières qui l'encrassent. De plus, la rotation des pignons dentés 42, qui engrènent à la fois avec la roue dentée 41 fixée au fourreau 16 et avec la couronne dentée 49 (figure 8), impose une rotation du fourreau 16 autour de lui-même conjointement au mouvement orbital, qui accroît le raclage grâce à l'hélice 32, qui fait descendre les dépôts raclés le long de la manchette 10.

Le mouvement orbital du fourreau 16 impose certaines mesures pour maintenir l'étanchéité. La figure 9 illustre que le fourreau 16 est entouré par une collerette extérieure 61, qui est retenue dans une feuillure 104 horizontale à l'intérieur de la collerette 48 en y pouvant glisser horizontalement : elle glisse sur une portée plane 62 horizontale établie autour d'un perçage central 105 de la collerette 48, nettement plus large que le fourreau 16, et elle est couverte par une platine anti-envol 63 qui la retient sur la portée plane 62 et délimite la feuillure 104 avec celle-ci, en formant ainsi une platine d'étanchéité. Des joints d'étanchéité 64 sont ajoutés entre la collerette extérieure 61, la portée plane 62, la platine anti-envol 63 et le fourreau 16. Et la figure 10 montre une disposition ressemblante sous le boîtier déversoir 19, avec la collerette plate 34 de l'entonnoir 33 glissant dans une feuillure 65 plane et circulaire établie entre deux épaisseurs d'une face de fond 66 du boîtier déversoir 19, des joints d'étanchéité 67 étant encore placés entre la collerette plate 34 et les faces planes opposées de la feuillure 65. Par ailleurs, la face de fond 66 est fixée à une structure de montants 68 appartenant au support 44 et qui permet de rehausser le boîtier déversoir 19 au-dessus des engrenages de mise en mouvement du fourreau 16. La figure 10 représente encore de nombreux détails des parties voisines du dispositif, notamment du bloc de motorisation 20 ; elle représente aussi des circuits de refroidissement du tube principal de la manchette 10, qui comprennent des conduits d'entrée et sortie d'eau, 110 pour la partie supérieure 22 et 111 pour la partie inférieure 21, qui débouchent dans des cavités de refroidissement, 112 pour la partie supérieure 22 et 113 pour la partie inférieure 21, constitutives de double enveloppes de refroidissement ; ces circuits de refroidissement sont complètement séparés.

Les figures 2, 3, 11 et 12 aident à décrire le dispositif d'accostage 29. Il entoure la partie inférieure 21 de la manchette 10, et il est fixé à elle par un support annulaire 69. Des vérins 70 à vis sont soutenus par le support annulaire 69, et ils suspendent un manchon d'accostage 71 coulissant le long de la manchette 10 en direction de son axe. Dans l'état de la figure 2, le manchon d'accostage 71 est levé ; dans celui de la figure 12, correspondant à l'état baissé de la figure 3, il est abaissé, une bride d'accostage 72 qui constitue son extrémité inférieure est jointe à la bride 5 de sommet du pot 1, et les brides 5 et 72 peuvent être maintenues l'une contre l'autre en serrant un collier 73 disposé autour de la bride d'accostage 72. La manchette 10 elle-même ne change pas d'altitude entre ces deux états, mais le manchon d'accostage 71 la prolonge vers le bas d'une hauteur variable. Le manchon d'accostage 71 comprend une portion élastique 74 constituée par un soufflet, qui absorbe les compressions dues aux excès de descente du manchon d'accostage 71 au-delà du contact avec la bride 5 de sommet du pot 1, et aux dilatations thermiques du pot 1 pendant les opérations de vitrification. Le collier 73 est soutenu par des tirants statiques 75 s'étendant verticalement le long de la portion élastique 74.

On passe à présent aux figures suivantes pour découvrir d'autres dispositions combattant l'encrassement des portions du dispositif d'alimentation 9. La figure 13 montre que le fourreau 16 contient un tube 76 qui le traverse en s'étendant sur toute sa hauteur dans sa cavité de refroidissement, depuis la boîte à eau 36 jusqu'au bord inférieur 77, du fourreau 16 d'où il peut projeter de l'eau de rinçage vers le bas. Le dispositif comprend encore un embout 78 de la boîte à eau 36, et une chambre d'alimentation 79 circulaire, creusée dans la boîte à eau 36 à une autre altitude que les précédentes. Il est à noter que ce dispositif sert, en l'absence de rinçage, comme prise de pression à l'intérieur du pot 1, en branchant un appareil de mesure à l'embout 78.

Les figures 14 et 15 illustrent un dispositif associé à la seconde ligne d'alimentation 24. Le prolongement 28 contient un ringard 80 de raclage, qui consiste en un piston au bout de la tige d'un vérin 81. Le ringard 80 demeure dans le prolongement 28 à l'état de repos, mais il coulisse dans la section oblique descendante 27 quand la tige du vérin 81 est déployée, en frottant sur sa paroi ou du moins en passant contre elle, ce qui enlève les salissures qui l'encrassent. Le ringard 80 et la tige du vérin 81 sont de plus évidés par un conduit de rinçage 82, raccordable à un appareil de fourniture d'eau sous pression et utilisé en cas de besoin pour rincer les sections obliques descendantes 24 et 27.

La figure 16 indique que le dispositif d'accostage 29 peut être pourvu de tubes d'injection d'air 83 dans un interstice entre le fourreau 16 et un fourreau d'accostage 84 glissant sur lui. Le fourreau d'accostage 84 appartient au manchon d'accostage 71, dont il forme une portion supérieure, et il guide son mouvement coulissant vertical. L'interstice annulaire est fermé par des joints 85 circulaires situés à ses extrémités haute et basse. La surpression qui s'établit dans l'interstice contrarie l'entrée d'impuretés déposées sur le fourreau 16 dans cet interstice lorsque le fourreau d'accostage 84 descend, et réduit donc les risques de blocage.

Le soufflet 74 est retenu entre une bride supérieure 86 et une bride inférieure 87, mieux représentées à la figure 17. Le volume 106 qu'il enclot autour de la manchette 10 doit aussi favorablement être garanti contre les salissures. La bride supérieure 86 est traversée d'un tube 88 d'injection d'air pour créer une surpression dans ce volume 106. Elle est encore traversée de perçages d'injection d'eau 89, et la bride inférieure 87 est traversée de perçages d'évacuation d'eau 91. Les perçages d'injection d'eau 89 sont répartis autour de la circonférence de la bride supérieure 86, et ils s'étendent depuis des boîtes à eau 90 creusées au sommet de la bride supérieure 86 jusqu'à un dégagement conique 107 situé sous la bride supérieure 86, en se dirigeant vers le bas et radialement vers l'intérieur. Les perçages d'évacuation d'eau 91 ont aussi une orientation radiale et oblique verticalement, et ils descendent d'un fond du volume 106 à un intérieur d'un entonnoir 108 qui forme le fond du dispositif d'accostage 29, et qui finit à la bride d'accostage 72. La surpression produite par l'injection d'air empêche en grande partie les salissures entraînées vers le haut par les fumées d'entrer dans le volume 106. Et l'eau injectée radialement vers l'intérieur rebondit contre la face extérieure de la manchette 10 et sortant des perçages d'injection d'eau 89, se disperse dans le dégagement conique 107 puis dans tout le volume 106, avant de s'écouler dans l'entonnoir 108 soit directement, soit en empruntant les perçages d'évacuation d'eau 91.

L'invention est encore compatible avec la prise de mesures durant les opérations de vitrification ou d'autres traitements. On a déjà rencontré une possibilité de prise de pression à travers le fourreau 16. Une autre possibilité concerne la visualisation du contenu du pot 1 et par exemple de son niveau. La figure 18 représente un tube de visée 92 qui traverse obliquement la bride supérieure 86 et est dirigé dans l'intervalle entre le bas de la manchette 10 et le manchon d'accostage 71 ; la visée passe par une encoche 93 locale de la manchette 10 ; la direction de visée s'étend ensuite à travers le col 3 et aboutit dans le pot 1. La mesure s'effectue par exemple par un laser 114, en laissant le tube de visée 92 obturé par un hublot transparent 94, derrière lequel le laser 114 est installé ; son faisceau 115 est dirigé dans l'axe du tube de visée 92 ; ce dernier est balayé par une injection de gaz en surpression, introduit par un conduit 116 qui se raccorde à l'intérieur du tube de visée 92 au-dessous du hublot transparent 94, pour le maintenir dégagé des fumées.

Les appareillages d'injection et d'évacuation de fluides, ainsi que les moyens de mesure envisagés, sont considérés comme connus et ne sont donc pas décrits en détail ici.

## Revendications

1. Dispositif d'alimentation d'un récipient (1) pour une installation de traitement thermique et de conditionnement de déchets, comprenant une manchette (10) ayant une ouverture inférieure (109) à accoster à une ouverture supérieure (4) du récipient, une première ligne d'alimentation (11) en déchets à traiter se raccordant à la manchette (10) et y pénétrant, la manchette contenant un outil de raclage (16) de sa face intérieure, **caractérisé en ce que** l'outil de raclage est un fourreau (16) d'axe parallèle à la manchette (10) et formant une section terminale de la première ligne d'alimentation (11), et le dispositif comprend un support (44) du fourreau, le support étant doté d'un mécanisme d'excentration (20 ; 39) motorisé (50) auquel le fourreau est suspendu, le mécanisme d'excentration déplaçant le fourreau dans des orbites où il est adjacent à la face intérieure de la manchette (10).

2. Dispositif d'alimentation d'un récipient selon la revendication 1, **caractérisé en ce que** le fourreau se prolonge au-delà de la manchette dans un sens opposé à l'ouverture inférieure, à travers une platine d'étanchéité à une extrémité supérieure (46) de la manchette, la platine d'étanchéité comprenant une plaque mobile (61) liée au fourreau, et une plaque fixe (62) liée à la manchette (10) et sur laquelle la plaque mobile se déplace, la plaque fixe étant dotée d'une ouverture (105) de passage du fourreau plus large que celui-ci, et un dispositif d'étanchéité (64) entre la plaque fixe à la plaque mobile.

3. Dispositif d'alimentation d'un récipient selon la revendication 1 ou 2, **caractérisé en ce que** le mécanisme d'excentration comprend une roue dentée d'engrenage (39) à laquelle le fourreau est suspendu, sans être coaxial à un axe de rotation de ladite roue dentée.

4. Dispositif d'alimentation d'un récipient selon l'une quelconque des revendications 1 à 3, **caractérisé en ce que** le mécanisme d'excentration est agencé pour faire aussi tourner le fourreau sur lui-même.

5. Dispositif d'alimentation d'un récipient selon les revendications 3 et 4, **caractérisé en ce que** le mécanisme d'excentration comprend un engrenage (41, 42, 49) entre une roue dentée (41) fixée au fourreau et une couronne dentée (49) fixée au mécanisme d'excentration, et le fourreau (16) est monté tournant dans la roue dentée d'engrenage (39) à laquelle il est suspendu.

6. Dispositif d'alimentation d'un récipient selon l'une quelconque des revendications 4 ou 5, **caractérisé en ce que** le fourreau (16) porte une excroissance hélicoïdale (32), notamment une lame hélicoïdale, sur sa face extérieure.

7. Dispositif d'alimentation d'un récipient selon l'une quelconque des revendications 1 à 6, **caractérisé en ce que** la première ligne d'alimentation contient au moins une vrille (17, 18) tournante, notamment de type « queue de cochon », pour faire avancer les déchets à traiter.

8. Dispositif d'alimentation d'un récipient selon les revendications 2 et 7, **caractérisé en ce que** la vrille (18) se prolonge au-delà du fourreau dans le sens opposé à l'ouverture inférieure de la manchette, est suspendue à un second mécanisme d'excentration motorisé, synchronisé avec le mécanisme d'excentration auquel le fourreau (16) est suspendu, et est animée en rotation par un moteur monté sur le second mécanisme d'excentration.

9. Dispositif d'alimentation d'un récipient selon la revendication 8, **caractérisé en ce que** le mécanisme d'excentration auquel le fourreau est suspendu et le second mécanisme d'excentration sont reliés mécaniquement entre eux et animés par un même moteur (50).

10. Dispositif d'alimentation d'un récipient selon la revendication 2, **caractérisé en ce que** la première ligne d'alimentation (11) comprend une section amont (15), faisant un angle avec la section terminale (16) et raccordée à la section terminale par un boîtier déversoir (19), la section terminale étant dotée d'un entonnoir (33) à son sommet, qui est raccordé à une face inférieure (53) percée du boîtier déversoir, le fourreau étant mobile sous le boîtier déversoir.

11. Dispositif d'alimentation d'un récipient selon la revendication 10, **caractérisé en ce que** le fourreau (16) est coulissant dans une direction axiale de la manchette (10), et la section amont (15) est basculante en étant articulée (30, 31), à ses deux extrémités, à un point fixe du dispositif et à une paroi du boîtier déversoir.

12. Dispositif d'alimentation d'un récipient selon l'une quelconque des revendications 10 ou 11, **caractérisé en ce que** la section amont (15) est équipée d'une vrille (17) tournante motorisée, et raccordée, à une extrémité opposée au boîtier déversoir, à une trémie (14) de déversement des déchets à traiter.

13. Dispositif d'alimentation d'un récipient selon l'une quelconque des revendications 1 à 12, **caractérisé en ce qu'**il comprend une seconde ligne d'alimentation (24) en matière d'une matrice de conditionnement des déchets, débouchant dans la manchette.

14. Dispositif d'alimentation d'un récipient selon la revendication 13, **caractérisé en ce que** la manchette est composée de deux parties (21, 22) en prolongement, démontables l'une de l'autre et équipées de circuits distincts (110,112 ; 111, 113) de fluide de refroidissement, dont une partie inférieure comprenant l'ouverture inférieure (109), et une partie supérieure dans laquelle débouchent la seconde ligne d'alimentation (24) et une ligne d'évacuation (25) de produits gazeux issus des traitement thermiques.

15. Dispositif d'alimentation d'un récipient selon l'une quelconque des revendications 13 ou 14, **caractérisé en ce que** la seconde ligne d'alimentation est équipée d'un racleur (80) de sa face interne.

16. Dispositif d'alimentation d'un récipient selon la revendication 15, **caractérisé en ce que** le racleur est un ringard coulissant dans une section (27) de la seconde ligne d'alimentation adjacente à la manchette, et logé dans un prolongement (28) de ladite section de la seconde ligne d'alimentation, au-delà d'une section amont (26) de la seconde ligne d'alimentation faisant un angle avec ladite section (27) adjacente à la manchette.

17. Dispositif d'alimentation d'un récipient selon la revendication 16, **caractérisé en ce que** le ringard est traversé par un perçage (82) et un conduit de liquide de rinçage.

18. Dispositif d'alimentation d'un récipient selon l'une quelconque des revendications 1 à 17, **caractérisé en ce que** la manchette comprend une partie principale (21, 22) tubulaire rigide et un dispositif d'accostage (29), le dispositif d'accostage comprenant un manchon d'accostage (71) entourant la partie principale en la prolongeant vers le bas, comprenant l'ouverture inférieure (109) de la manchette, monté sur la partie principale et mobile le long de la partie principale.

19. Dispositif d'alimentation d'un récipient selon la revendication 18, **caractérisé en ce que** le manchon d'accostage (71) comprend une portion compressible (74) en direction de la mobilité du manchon d'accostage.

20. Dispositif d'alimentation d'un récipient selon la revendication 18 ou 19, **caractérisé par** un moyen de rinçage d'un volume annulaire entre le manchon d'accostage et la partie principale de la manchette.

21. Dispositif d'alimentation d'un récipient selon les revendications 19 et 20, **caractérisé en ce que** la portion compressible est un soufflet (74), et le moyen de rinçage comprend des conduits d'entrée (89) dans le volume annulaire qui surplombent le soufflet, dirigés radialement vers la partie principale de la manchette et produisant des rebondissements de liquide de rinçage radialement vers l'extérieur et vers le soufflet.

22. Dispositif d'alimentation d'un récipient selon l'une quelconque des revendications 18 à 21, **caractérisé en ce qu'**il comprend un conduit (88) d'injection de gaz de surpression dans un volume annulaire entre le manchon d'accostage et la partie principale de la manchette.

23. Dispositif d'alimentation d'un récipient selon l'une quelconque des revendications 18 à 22, **caractérisé en ce que** le manchon d'accostage (71) comprend un fourreau d'accostage (84) coulissant sur la partie principale de la manchette (10), et des actionneurs (70) de mouvement du fourreau d'accostage (71) reliant le fourreau d'accostage (84) à la partie principale de la manchette (10).

24. Dispositif d'alimentation d'un récipient selon la revendication 23, **caractérisé en ce qu'**il comprend un conduit (83) d'injection de gaz de surpression dans un volume annulaire compris entre le fourreau d'accostage (84) et la partie principale de la manchette (10).

25. Dispositif d'alimentation d'un récipient selon l'une quelconque des revendications 1 à 24, **caractérisé par** un conduit (76) de prise de pression comprenant des moyens de rinçage, s'étendant dans une paroi de la manchette le long de la manchette, et débouchant à un bord inférieur (77) de la manchette.

26. Dispositif d'alimentation d'un récipient selon l'une quelconque des revendications 1 à 25, **caractérisé par** un moyen (92, 94) de mesure de niveau de remplissage du récipient, disposé à travers la manchette avec injection de gaz de surpression (114) dans le conduit (92).

## Patentansprüche

1. Zuführvorrichtung für einen Behälter (1) für eine Anlage zur thermischen Behandlung und Konditionierung von Abfällen, umfassend eine Manschette (10) mit einer unteren Öffnung (109), die an eine obere Öffnung (4) des Behälters anschließt, eine erste Zuführleitung (11) für zu behandelnde Abfälle, die mit der Manschette (10) verbunden ist und in diese hineindringt, wobei die Manschette ein Abstreifwerkzeug (16) seiner Innenseite enthält, **dadurch gekennzeichnet, dass** das Abstreifwerkzeug eine Hülse (16) ist, deren Achse parallel zur Manschette (10) verläuft und einen Endabschnitt der ersten Zuführleitung (11) bildet, und die Vorrichtung einen Träger (44) der Hülse umfasst, wobei der Träger einen motorisierten Exzentermechanismus (20 ; 39) aufweist, an dem die Hülse (50) aufgehängt ist, wobei der Exzentermechanismus die Hülse in Orbiten bewegt, in denen sie an der Innenseite der Manschette (10) anliegt.

2. Zuführvorrichtung für einen Behälters nach Anspruch 1, **dadurch gekennzeichnet, dass** sich die Hülse über die Manschette in einer der unteren Öffnung entgegengesetzten Richtung durch eine Dichtungsplatte an einem oberen Ende (46) der Manschette erstreckt, wobei die Dichtungsplatte eine bewegliche Platte (61) umfasst, die mit der Hülse verbunden ist, und eine feste Platte (62), die mit der Manschette (10) verbunden ist und auf der sich die bewegliche Platte bewegt, wobei die feste Platte mit einer Öffnung (105) für den Durchgang der Hülse versehen ist, die breiter als die Hülse ist, und eine Dichtungsvorrichtung (64) zwischen der festen Platte und der beweglichen Platte.

3. Zuführvorrichtung für einen Behälter nach Anspruch 1 oder 2, **dadurch gekennzeichnet, dass** der Exzentermechanismus ein Getriebe-Zahnrad (39) umfasst, an dem die Hülse aufgehängt ist, ohne koaxial zu einer Drehachse des Zahnrads zu sein.

4. Zuführvorrichtung für einen Behälter nach einem der Ansprüche 1 bis 3, **dadurch gekennzeichnet, dass** der Exzentermechanismus so angeordnet ist, dass er auch die Hülse um sich selbst dreht.

5. Zuführvorrichtung für einen Behälter nach den Ansprüchen 3 und 4, **dadurch gekennzeichnet, dass** der Exzentermechanismus ein Getriebe (41, 42, 49) zwischen einem Zahnrad (41) umfasst, das an der Hülse befestigt ist, und einem Zahnkranz (49), der an dem Exzentermechanismus befestigt ist, und die Hülse (16) drehbar im Getriebe-Zahnrad (39) montiert ist, an dem sie aufgehängt ist.

6. Zuführvorrichtung für einen Behälter nach einem der Ansprüche 4 oder 5, **dadurch gekennzeichnet, dass** die Hülse (16) an ihrer Außenseite einen spiralförmigen Wuchs (32), insbesondere eine spiralförmige Klinge, trägt.

7. Zuführvorrichtung für einen Behälter nach einem der Ansprüche 1 bis 6, **dadurch gekennzeichnet, dass** die erste Zuführleitung mindestens eine drehbare Schnecke (17, 18), insbesondere vom Typ "Korkenzieher", zum Vorschieben des zu behandelnden Abfalls enthält.

8. Zuführvorrichtung für einen Behälter nach den Ansprüchen 2 und 7, **dadurch gekennzeichnet, dass** sich die Schnecke (18) in entgegengesetzter Richtung zur unteren Öffnung der Manschette über die Hülse erstreckt, an einem zweiten motorisierten Exzentermechanismus aufgehängt ist, der mit dem Exzentermechanismus synchronisiert ist, an dem die Hülse (16) aufgehängt ist, und von einem an dem zweiten Exzentermechanismus montierten Motor in Drehung angetrieben wird.

9. Zuführvorrichtung für einen Behälter nach Anspruch 8, **dadurch gekennzeichnet, dass** der Exzentermechanismus, an dem die Hülse aufgehängt ist, und der zweite Exzentermechanismus mechanisch miteinander verbunden sind und von ein und demselben Motor (50) angetrieben werden.

10. Zuführvorrichtung für einen Behälter nach Anspruch 2, **dadurch gekennzeichnet, dass** die erste Zuführleitung (11) einen vorgelagerten Abschnitt (15) umfasst, der mit dem Endabschnitt (16) abgewinkelt ist und mit dem Endabschnitt durch ein Überlaufgehäuse (19) verbunden ist, wobei der Endabschnitt an seiner Oberseite einen Trichter (33) aufweist, der mit einer durchbohrten Unterseite (53) des Überlaufgehäuses verbunden ist, wobei die Hülse unter dem Überlaufgehäuse beweglich ist.

11. Zuführvorrichtung für einen Behälter nach Anspruch 10, **dadurch gekennzeichnet, dass** die Hülse (16) in axialer Richtung der Manschette (10) gleitet und der vorgelagerte Abschnitt (15) schwenkbar ist, wobei er gelenkig (30, 31) an beiden Enden, an einem Festpunkt der Vorrichtung und an einer Wand des Überlaufgehäuses angebracht ist.

12. Zuführvorrichtung für einen Behälter nach einem der Ansprüche 10 oder 11, **dadurch gekennzeichnet, dass** der vorgelagerte Abschnitt (15) mit einer motorbetriebenen Drehschnecke (17) ausgestattet ist und an einem dem Überlaufgehäuse gegenüberliegenden Ende mit einem Trichter (14) zum Ablassen des zu behandelnden Abfalls verbunden ist.

13. Zuführvorrichtung für einen Behälter nach einem der Ansprüche 1 bis 12, **dadurch gekennzeichnet, dass** sie eine zweite Zuführleitung (24) bezüglich einer Abfallverpackungsmatrix umfasst, die in die Manschette mündet.

14. Zuführvorrichtung für einen Behälter nach Anspruch 13, **dadurch gekennzeichnet, dass** die Manschette aus zwei sich verlängernden Teilen (21, 22) besteht, die voneinander demontierbar sind und mit getrennten Kühlmittelkreisläufen (110, 112; 111, 113) ausgestattet sind, von denen ein unterer Teil die untere Öffnung (109) umfasst und ein oberer Teil, in dem die zweite Zuführleitung (24) und eine Ableitungsleitung (25) für gasförmige Produkte aus der Wärmebehandlung münden.

15. Zuführvorrichtung für einen Behälter nach einem der Ansprüche 13 oder 14, **dadurch gekennzeichnet, dass** die zweite Zuführleitung mit einem Abstreifer (80) seiner Innenseite ausgestattet ist.

16. Zuführvorrichtung für einen Behälter nach Anspruch 15, **dadurch gekennzeichnet, dass** der Abstreifer ein Ringling ist, der in einem Abschnitt (27) der zweiten Zuführleitung neben der Manschette gleitet und in einer Verlängerung (28) des Abschnitts der zweiten Zuführleitung über einen vorgelagerten Abschnitt (26) der zweiten Zuführleitung hinweg sitzt, der einen Winkel mit dem Abschnitt (27) neben der Manschette bildet.

17. Zuführvorrichtung für einen Behälter nach Anspruch 16, **dadurch gekennzeichnet, dass** der Ringling durch eine Bohrung (82) und eine Spülflüssigkeitsleitung hindurchgeführt wird.

18. Zuführvorrichtung für einen Behälter nach einem der Ansprüche 1 bis 17, **dadurch gekennzeichnet, dass** die Manschette einen starren röhrenförmigen Hauptteil (21, 22) und eine Andockvorrichtung (29) umfasst, wobei die Andockvorrichtung eine Andockmuffe (71) umfasst, die den Hauptteil umschließt und ihn nach unten verlängert, die untere Öffnung (109) der Manschette umfasst, die am Hauptteil montiert und entlang des Hauptteils beweglich ist.

19. Zuführvorrichtung für einen Behälter nach Anspruch 18, **dadurch gekennzeichnet, dass** die Andockmuffe (71) einen komprimierbaren Teil (74) in Richtung der Beweglichkeit der Andockmuffe umfasst.

20. Zuführvorrichtung für einen Behälter nach Anspruch 18 oder 19, **dadurch gekennzeichnet, dass** zwischen der Andockmuffe und dem Hauptteil der Manschette ein Spülmittel mit einem Ringvolumen vorhanden ist.

21. Zuführvorrichtung für einen Behälter nach den Ansprüchen 19 und 20, **dadurch gekennzeichnet, dass** der komprimierbare Teil ein Faltenbalg (74) ist, und das Spülmittel Einlassleitungen (89) im Ringvolumen umfasst, die über den Faltenbalg ragen, radial zum Hauptteil der Manschette gerichtet sind und radial nach außen und zum Faltenbalg Rückstöße von Spülflüssigkeit erzeugen.

22. Zuführvorrichtung für einen Behälter nach einem der Ansprüche 18 bis 21, **dadurch gekennzeichnet, dass** sie eine Leitung (88) zur Einspritzung von Überdruckgas in ein Ringvolumen zwischen der Andockmuffe und dem Hauptteil der Manschette umfasst.

23. Zuführvorrichtung für einen Behälter nach einem der Ansprüche 18 bis 22, **dadurch gekennzeichnet, dass** die Andockmuffe (71) eine auf dem Hauptteil der Manschette (10) gleitende Zuführhülse (84) und Stellglieder (70) zur Bewegung der Zuführhülse (71) umfasst, die die Zuführhülse (84) mit dem Hauptteil der Manschette (10) verbindet.

24. Zuführvorrichtung für einen Behälter nach Anspruch 23, **dadurch gekennzeichnet, dass** sie eine Leitung (83) zur Einspritzung von Überdruckgas in ein Ringvolumen umfasst, das zwischen der Zuführhülse (84) und dem Hauptteil der Manschette (10) liegt.

25. Zuführvorrichtung für einen Behälter nach einem der Ansprüche 1 bis 24, **gekennzeichnet durch** eine Druckentnahmeleitung (76) mit Spülmitteln, die sich entlang der Manschette in einer Manschettenwand erstreckt und an einem unteren Rand (77) der Manschette mündet.

26. Zuführvorrichtung für einen Behälter nach einem der Ansprüche 1 bis 25, **gekennzeichnet durch** ein Mittel (92, 94) zur Füllstandsmessung des Behälters, das durch die Manschette mit Einspritzung von Überdruckgas (114) in der Leitung (92) angeordnet ist.

## Claims

1. Device for feeding a container (1) for an installation for the heat treatment and conditioning of waste, comprising a sleeve (10) having a lower opening (109) to be docked with an upper opening (4) of the container, a first line for feeding (11) the waste to be treated connecting to the sleeve (10) and penetrating therein, the sleeve containing a tool for scraping (16) its inner face, **characterised in that** the scraping tool is a sheath (16) of axis parallel to the sleeve (10) and forming a terminal section of the first feed line (11), and the device comprises a support (44) of the sheath, the support being provided with a motorised (50) off-centring mechanism (20; 39) to which the sheath is suspended, the off-centring mechanism moving the sheath in orbits where it is adjacent to the inner face of the sleeve (10).

2. Device for feeding a container according to claim 1, **characterised in that** the sheath extends beyond the sleeve in a direction opposite the lower opening, through a sealing plate at the upper end (46) of the sleeve, the sealing plate comprising a movable plate (61) linked to the sheath, and a fixed plate (62) linked to the sleeve (10) and on which the movable plate moves, the fixed plate being provided with an opening (105) for passage of the sheath that is larger than the latter, and a sealing device (64) between the fixed plate at the movable plate.

3. Device for feeding a container according to claim 1 or 2, **characterised in that** the off-centring mechanism comprises a toothed gear wheel (39) to which the sheath is suspended, without being coaxial to an axis of rotation of said toothed wheel.

4. Device for feeding a container according to any one of claims 1 to 3, **characterised in that** the off-centring mechanism is arranged to also make the sheath rotate about itself.

5. Device for feeding a container according to claims 3 and 4, **characterised in that** the off-centring mechanism comprises a gear (41, 42, 49) between a toothed wheel (41) attached to the sheath and a toothed ring (49) attached to the off-centring mechanism, and the sheath (16) is rotatably mounted in the toothed gear wheel (39) to which it is suspended.

6. Device for feeding a container according to any one of claims 4 or 5, **characterised in that** the sheath (16) has a helical excrescence (32), particularly a helical blade, on its outer face.

7. Device for feeding a container according to any one of claims 1 to 6, **characterised in that** the first feed line contains at least one rotating swirler (17, 18), particularly of the "pigtail" type, to advance the waste to be treated.

8. Device for feeding a container according to claims 2 and 7, **characterised in that** the swirler (18) extends beyond the sheath in the direction opposite the lower opening of the sleeve, is suspended to a second motorised off-centring mechanism to which the sheath (16) is suspended, and is rotated by a motor mounted on the second off-centring mechanism.

9. Device for feeding a container according to claim 8, **characterised in that** the off-centring mechanism to which the sheath is suspended and the second off-centring mechanism are mechanically connected to one another and driven by the same motor (50).

10. Device for feeding a container according to claim 2, **characterised in that** the first feed line (11) comprises an upstream section (15), forming an angle with the terminal section (16) and connected to the terminal section by an overflow unit (19), the terminal section being provided with a funnel (33) at its top, which is connected to a pierced lower face (53) of the overflow unit, the sheath being movable under the overflow unit.

11. Device for feeding a container according to claim 10, **characterised in that** the sheath (16) is sliding in an axial direction of the sleeve (10), and the upstream section (15) is tilting by being hinged (30, 31), at its two ends, to a fixed point of the device and to a wall of the overflow unit.

12. Device for feeding a container according to any one of claims 10 or 11, **characterised in that** the upstream section (15) is equipped with a motorised rotating swirler (17), and connected, at an end opposite the overflow unit, to a hopper (14) for pouring the waste to be treated.

13. Device for feeding a container according to any one of claims 1 to 12, **characterised in that** it comprises a second feed line (24) made of material of a matrix for conditioning the waste, opening into the sleeve.

14. Device for feeding a container according to claim 13, **characterised in that** the sleeve consists of two portions (21, 22) in extension, that can be dismantled from one another and equipped with different coolant circuits (110, 112; 111, 113), a lower portion of which comprising the lower opening (109), and an upper portion into which the second feed line (24) and a line for discharging (25) gaseous products from heat treatment open.

15. Device for feeding a container according to any one of claims 13 to 14, **characterised in that** the second feed line is equipped with a scraper (80) of its inner face.

16. Device for feeding a container according to claim 15, **characterised in that** the scraper is a ram sliding in a section (27) of the second feed line adjacent to the sleeve, and housed in an extension (28) of said section of the second feed line, beyond an upstream section (26) of the second feed line forming an angle with said section (27) adjacent to the sleeve.

17. Device for feeding a container according to claim 16, **characterised in that** a hole (82) and a rinsing liquid pipe pass through the ram.

18. Device for feeding a container according to any one of claims 1 to 17, **characterised in that** the sleeve comprises a main rigid tubular portion (21, 22) and a docking device (29), the docking device comprising a docking sleeve (71) surrounding the main portion by extending downwards, comprising the lower opening (109) of the sleeve, mounted on the main portion and movable along the main portion.

19. Device for feeding a container according to claim 18, **characterised in that** the docking sleeve (71) comprises a compressible portion (74) in the direction of the mobility of the docking sleeve.

20. Device for feeding a container according to claim 18 or 19, **characterised by** a means for rinsing an annular volume between the docking sleeve and the main portion of the sleeve.

21. Device for feeding a container according to claims 19 and 20, **characterised in that** the compressible portion is a bellows (74), and the rinsing means comprises inlet pipes (89) in the annular volume that overhang the bellows, guided radially towards the main portion of the sleeve and producing bounces of rinsing liquid radially outwardly and towards the bellows.

22. Device for feeding a container according to any one of claims 18 to 21, **characterised in that** it comprises a pipe (88) for injecting overpressure gas into an annular volume between the docking sleeve and the main portion of the sleeve.

23. Device for feeding a container according to any one of claims 18 to 22, **characterised in that** the docking sleeve (71) comprises a docking sheath (84) sliding on the main portion of the sleeve (10), and actuators (70) for moving the docking sheath (71) connecting the docking sheath (84) to the main portion of the sleeve (10).

24. Device for feeding a container according to claim 23, **characterised in that** it comprises a pipe (83) for injecting overpressure gas into an annular volume between the docking sheath (84) and the main portion of the sleeve (10).

25. Device for feeding a container according to any one of claims 1 to 24, **characterised by** a pressure intake pipe (76) comprising rinsing means, extending in a wall of the sleeve along the sleeve, and opening at a lower edge (77) of the sleeve.

26. Device for feeding a container according to any one of claims 1 to 25, **characterised by** a means (92, 94) for measuring the filling level of the container, disposed through the sleeve with overpressure gas injection (114) into the pipe (92).
